# EUROPÄISCHE PATENTSCHRIFT

(11) **EP 1 282 926 B1**
(45) Veröffentlichungstag und Bekanntmachung des Hinweises auf die Patenterteilung: **08.07.2009**
(21) Anmeldenummer: 00938567.5
(22) Anmeldetag: 17.05.2000
(51) Int. Cl.: H01R 13/658, H01R 13/03, H01R 13/443

(54) **DÄMPFUNGSVORRICHTUNG ZUR DÄMPFUNG EINER ELEKTROMAGNETISCHEN STRAHLUNG**
ATTENUATION DEVICE FOR ATTENUATING ELECTROMAGNETIC RADIATION
DISPOSITIF D'AFFAIBLISSEMENT DE RAYONNEMENT ELECTROMAGNETIQUE

(43) Veröffentlichungstag der Anmeldung: 12.02.2003
(73) Patentinhaber: Finisar Corporation, Sunnyvale, CA 94089 (US)
(72) Erfinder: STOCKHAUS, Andreas, D-14199 Berlin (DE); FESTAG, Mario, 10555 Berlin (DE)
(74) Vertreter: Müller, Wolfram Hubertus
(86) Internationale Anmeldenummer: PCT/DE2000/001573
(87) Internationale Veröffentlichungsnummer: WO 2001/089042

(56) Entgegenhaltungen:
- EP-A- 0 852 411
- DE-C- 3 837 772
- DE-U- 29 700 965
- US-A- 5 186 860

## Beschreibung

Die Erfindung betrifft eine Dämpfungsvorrichtung zur Dämpfung einer elektromagnetischen Strahlung, die von einer in einer Aufnahmebuchse befindlichen elektrischen Steckeinrichtung und einer Platine abgestrahlt wird, wobei die Steckereinrichtung zum elektrischen Anschluss eines Transceivers, insbesondere eines optoelektronischen Transceivers geeignet ist.

Figur 1 zeigt das Gehäuse eines Rechners bzw. einer Datenverarbeitungseinrichtung nach dem Stand der Technik. Das Rechnergehäuse weist an seiner Rückwand mehrere Aufnahmebuchsen bzw. Steckplätze (sogenannte ports) auf zum Einstecken von optoelektronischen Transceivern in das Rechnergehäuse. Der Transceiver besitzt an seiner Stirnseite einen elektrischen Stecker zum Anschluss des Transceivers an die in dem Rechnergehäuse befindliche Datenverarbeitungseinrichtung. Der Transceiver ist ferner an mindestens eine optische Übertragungsleitung bzw. Glasfaser angeschlossen. Der Transceiver empfängt elektrische Signale über den Stecker von einer elektrischen Schnittstelle führt eine Signalwandlung in einer Signalwandlungseinrichtung durch und gibt das umgewandelte optische Signal über eine optische Schnittstelle an die Glasfaser ab. Umgekehrt erhält der Transceiver über die Glasfaser ein optisches Signal, wandelt dieses optische Signal in ein elektrisches Signal um und gibt dieses über den Stecker an die Datenverarbeitungsvorrichtung ab.

Figur 2 zeigt im Querschnitt einen in eine Aufnahmebuchse des Rechnergehäuses eingesteckten Transceiver nach dem Stand der Technik. Der an der Schnittfläche des Transceivers befindliche elektrische Stecker steckt in einer in der Aufnahmebuchse vorgesehenen Steckerbuchse zum elektrischen Anschluss des Transceivers an eine in dem Rechnergehäuse befindlichen Platine. Die Steckerbuchse ist über elektrische Leitungen und Lötpunkte mit einer in dem Rechnergehäuse befindlichen Platine verbunden.

Die Datenübertragungsrate bei Datenverarbeitungseinrichtungen werden immer höher und liegen bereits im Gigahertzbereich. Bei einer alternierenden Datenbitfolge 0101 .. die über die Datenleitungen auf der Platine übertragen werden beträgt daher bereits die Frequenz der sinusförmigen Grundschwingung beispielsweise 1,5 Gigahertz. Zur Ausbildung der Datenbit-Ecken eines Rechtecksignals, das durch die alternierende Datenbitfolge 0101 .. erzeugt wird entstehen noch höhere Signalfrequenzen insbesondere Harmonische der Grundschwingung, die an der Steckerbuchse anliegen. Ist der in Figur 2 gezeigte Transceiver nicht in die Aufnahmebuchse zum elektrischen Anschluss an die Steckerbuchse eingesteckt, wirkt die elektrische Steckerbuchse wie eine Antenne und führt zu einer hochfrequenten elektromagnetischen Abstrahlung, die aus der Aufnahmebuchse in einer Abstrahlrichtung abgestrahlt wird, die im wesentlichen senkrecht zu dem Rechnergehäuse verläuft. Die derart erzeugte elektromagnetische Abstrahlung senkt die elektromagnetische Verträglichkeit EMV der in dem Rechnergehäuse befindlichen Datenverarbeitungsvorrichtung erheblich. Die elektromagnetische Verträglichkeit EMV ist gemäß IEC-Definition die Fähigkeit eines Geräts in seiner elektromagnetischen Umwelt zufriedenstellend zu arbeiten, ohne untragbare Störungen in die Umwelt oder andere Geräte hinein zu tragen.

Bei bisherigen Datenverarbeitungsvorrichtungen bestanden bisher bezüglich der elektromagnetischen Verträglichkeit kaum Probleme, da die Datenübertragungsgeschwindigkeiten auf der Rechnerplatine nicht derart hohe Frequenzen aufwiesen. Mit den zunehmenden Datenübertragungsgeschwindigkeiten und der damit verbundenen absinkenden elektromagnetischen Verträglichkeit EMV wurde zunehmend nach Möglichkeiten gesucht, die von der Steckerbuchse abgestrahlte elektromagnetische Strahlung abzusenken. Hierzu werden bei herkömmlichen Rechnergehäusen Klappen vorgesehen, die bei Herausziehen des Transceivers aus der Aufnahmebuchse zuklappen und die Aufnahmebuchse verschließen. Derartige Klappen sind herkömmlicherweise aus einem elektrisch leitenden Material hergestellt, so dass sie eine von der Steckerbuchse abgestrahlte elektromagnetische Strahlung abschirmen.

Aus der DE 297 00 965 Ul ist zudem ein aus einem elektrisch leitfähigen Material bestehender Blindstecker bekannt, der in eine Anschlussdose für Datenleitungen eingesteckt werden kann. Zwischen dem eingesteckten Blindstecker und einem Gehäuse der Anschlussdose besteht eine elektrisch leitende Verbindung, so dass die gesamte Anschlussdose elektrisch geschirmt ist.

Die durch die Klappen erreichte Absenkung der elektromagnetischen Strahlung bei herkömmlichen Rechnergehäusen ist jedoch nicht ausreichend um die notwendige elektromagnetische Veträglichkeit EMV bei Datenverarbeitungsvorrichtungen zu erreichen, die mit sehr hohen Datenübertragungsraten auf der Rechnerplatine arbeiten. Die Klappvorrichtungen, wie sie bei herkömmlichen Rechnergehäusen eingesetzt werden, bewirken lediglich die geringfügige elektromagnetische Abschirmung, die nicht ausreichend ist, die Energie der elektromagnetischen Strahlung ausreichend abzusenken.

Ein weiterer Nachteil herkömmlicher Rechnergehäuse mit Klappeinrichtungen zum Verschluss der Aufnahmebuchsen besteht darin, dass die Herstellung dieser Rechnergehäuse aufgrund der notwendigen Klappscharniere und Klappdeckel sowie der relativ hohen Anzahl der zu verschließenden Aufnahmebuchsen kostenintensiv ist. Darüber hinaus werden erfahrungsgemäß die meisten Aufnahmebuchsen mit Transceivern belegt, so dass der Anteil der freien Aufnahmebuchsen an der Gesamtheit der in dem Rechnergehäuse vorhandenen Aufnahmebuchsen relativ gering ist. Die an den belegten Aufnahmebuchsen vorhandenen Klappeinrichtungen erfüllen dann keine Aufgabe und sind redundant.

Es ist daher die Aufgabe dieser vorliegenden Erfindung eine Dämpfungsvorrichtung zur Dämpfung einer elektromagnetischen Strahlung zu schaffen, die auch bei sehr hohen Übertragungsraten der in dem Rechnergehäuse befindlichen Datenverarbeitungseinheit eine hohe elektromagnetische Verträglichkeit EMV der Datenverarbeitungseinrichtung gewährleistet und die gleichzeitig kostengünstig herstellbar ist.

Diese Aufgabe wird erfindungsgemäß durch eine Dämpfungsvorrichtung mit den im Patentanspruch 1 angegebenen Merkmalen gelöst.

Die Erfindung schafft eine Dämpfungsvorrichtung zur Dämpfung einer elektromagnetischen Strahlung, die von einer in einer Aufnahmebuchse befindlichen elektrischen Steckeinrichtung und der Platine abgestrahlt wird, welche zum elektrischen Anschluss eines Transceivers an eine Datenverarbeitungseinrichtung vorgesehen ist, mit einem Stöpselabschnitt zum Einstecken der Dämpfungsvorrichtung in die Aufnahmebuchse, wobei der Stöpselabschnitt aus einem Dämpfungsmaterial besteht, das die von der Steckereinrichtung abgestrahlte elektromagnetische Strahlung absorbiert und in somit größtenteils Wärmenergie umwandelt. Des Weiteren weist die Dämpfungsvorrichtung einen Griffabschnitt zur manuellen Betätigung der Dämpfungsvorrichtung auf.

Die elektromagnetische Strahlung wird vorzugsweise in Abstrahlungsfrequenzbereichen abgestrahlt, die durch die Datenübertragungsgeschwindigkeit innerhalb der Datenverarbeitungseinrichtung sowie durch die geometrischen Abmessungen der Aufnahmebuchse festgelegt sind.

Das Dämpfungsmaterial absorbiert vorzugsweise in den vorgegebenen Abstrahlungsfrequenzbereichen einen hohen Anteil der abgestrahlten Energie.

Dabei besteht das Dämpfungsmaterial bei einer bevorzugten Ausführungsform der erfindungsgemäßen Dämpfungsvorrichtung aus einem Elastomer bzw. einem Kunststoff, der in dem vorgegebenen Abstrahlungsfrequenzbereich einen hohen Anteil der abgestrahlten Energie absorbiert.

Bei einer besonders bevorzugten Ausführungsform der erfindungsgemäßen Dämpfungsvorrichtung sind in dem Elastomer zusätzlich gyrotrope Werkstoffe wie Kohlenstoffpartikel, Ferrite oder Eisenstaubpartikel zur weiteren Energieabsorption vorgesehen.

Bei einer alternativen Ausführungsform der erfindungsgemäßen Dämpfungsvorrichtung besteht das Dämpfungsmaterial aus einem rein gyrotropen Werkstoff.

Bei einer weiteren bevorzugten Ausführungsform ist zusätzlich eine Metalllage zur Abschirmung der abgegebenen elektromagnetischen Strahlung vorgesehen.

Dieses Metalllage verläuft vorzugsweise parallel zur Stirnfläche des Stöpselabschnitts.

Bei einer weiteren besonders bevorzugten Ausführungsform der erfindungsgemäßen Dämpfungsvorrichtung weitet sich der Querschnitt des Griffabschnitts hin zu dem Stöpselabschnitt aus und besitzt einen mechanischen Anschlag für das Rechnergehäuse.

Bei einer besonders bevorzugten Ausführungsform der erfindungsgemäßen Dämpfungsvorrichtung besteht der Griffabschnitt aus dem gleichen Dämpfungsmaterial wie der Dämpfungsabschnitt.

Bei einer alternativen Ausführungsform besteht der Griffabschnitt aus Metall zur zusätzlichen elektromagnetischen Abschirmung.

Die durch das Dämpfungsmaterial absorbierte Energie wird in Wärmeenergie umgewandelt, die vorzugsweise durch Öffnungen abgeführt wird, welche in der Aufnahmebuchse vorgesehen sind.

Im eingesteckten Zustand füllt der Stöpselabschnitt die Aufnahmebuchse vorzugsweise völlig aus.

Bei einer weiteren Ausführungsform der erfindungsgemäßen Dämpfungsvorrichtung weist der Stöpselabschnitt einen Vorsprung zum Einrasten der Dämpfungsvorrichtung in die Aufnahmebuchse auf.

Im weiteren wird eine bevorzugte Ausführungsform der erfindungsgemäßen Dämpfungsvorrichtung unter Bezugnahme der beigefügten Zeichnungen zur Erläuterung erfindungswesentlicher Merkmale beschrieben.

Es zeigen:
Figur 1 ein Rechnergehäuse mit mehreren Aufnahmebuchsen und an einen darin einsteckbaren Transceiver nach dem Stand der Technik;
Figur 2 eine Querschnittsansicht durch ein herkömmliches Rechnergehäuse mit einer Aufnahmebuchse in die eine Klappe zur elektromagnetischen Abschirmung angebracht ist nach dem Stand der Technik;
Figuren 3a, 3b, perspektivische Ansichten einer besonders bevorzugten Ausführungsform der erfindungsgemäßen Dämpfungsvorrichtung;
Figur 4 eine Querschnittsansicht einer erfindungsgemäßen Dämpfungsvorrichtungen, die in eine Aufnahmebuchse eines Rechnergehäuses eingesteckt ist.

Die Figuren 3a, 3b zeigen perspektivische Ansichten einer besonders bevorzugten Ausführungsform der erfindungsgemäßen Dämpfungsvorrichtung 1. Die Dämpfungsvorrichtung 1, dient zur Dämpfung der elektromagnetischen Strahlung, die von einer elektrischen Steckeinrichtung abgestrahlt wird. Die Dämpfungsvorrichtung 1 besteht aus einem Stöpselabschnitt 2 zum Einstecken der Dämpfungsvorrichtung 1 in eine Aufnahmebuchse des Rechnergehäuses. Dabei besteht der Stöpselabschnitt 2 aus einem Dämpfungsmaterial, das die von der Steckereinrichtung abgestrahlte elektromagnetische Strahlung absorbiert. Die Dämpfungsvorrichtung 1 besitzt ferner einen Griffabschnitt 3 zur manuellen Betätigung der Dämpfungsvorrichtung 1.

Wie man aus den Figuren 3a, 3b erkennen kann, nimmt der Querschnitt des Griffabschnitts 3 hin zu dem Stöpselabschnitt 2 in einem Bereich 3a zu bzw. weitet sich aus und bildet einen mechanischen Anschlag 3b zum Anschlag der erfindungsgemäßen Dämpfungsvorrichtung 1 gegen das Rechnergehäuse. Darüber hinaus weist der Griffabschnitt 3 vorzugsweise eine fingergerechte Einbuchtung 3c zur vereinfachten Betätigung auf. Der Stöpselabschnitt 2 besitzt eine Stirnfläche 2a. Die Höhe H, die Breite B sowie die Tiefe T des Stöpselabschnitts 2 sind vorzugsweise derart bemessen, daß die Aufnahmebuchse im eingesteckten Zustand völlig ausgefüllt ist.

Figur 4 zeigt die erfindungsgemäße Dämpfungsvorrichtung 1, die in eine Aufnahmebuchse 4 eines Rechnergehäuses 5 eingesteckt ist. Die Aufnahmebuchse 4 besitzt eine elektrische Steckeinrichtung 6, die über elektrische Leitungen 7 mit Lötpunkten 8 auf einer Rechnerplatine 9 verbunden ist. Die Lötpunkte 8 sind über Signalleitungen 10 mit nicht-dargestellten Datenverarbeitungseinheiten auf der Hauptplatine 9 verbunden. Mit Lötbeinen 11a, 11b ist die Aufnahmebuchse 4 an der Hauptplatine 9 angebracht.

Der Stöpselabschnitt 2 besteht aus einem Dämpfungsmaterial, das die von der Steckereinrichtung 6 abgestrahlte elektromagnetische Strahlung absorbiert und in Wärmeenergie umwandelt. Die so erzeugte Wärmeenergie wird von der Dämpfungsvorrichtung 1 über Wärmeabführöffnungen 4a bis 4f in der Aufnahmebuchse 4 geführt. Die Frequenzen der von der Steckereinrichtung 6 abgestrahlten elektromagnetischen Strahlung liegt in Abstrahlungsfrequenzbereichen, der von der Datenübertragungsgeschwindigkeit auf den Datenübertragungsleitungen 10 und der Geometrie der Aufnahmebuchse 4 abhängt. Das Dämpfungsmaterial des Stöpselabschnitts 2 ist derart gewählt, daß der absorbierte Anteil der abgestrahlten elektromagnetischen Energie in den Abstrahlungsfrequenzbereichen besonders hoch ist. Dabei werden Energieanteile ab einer unteren Grenzfrequenz durch das Dämpfungsmaterial 2 zunehmend gedämpft.

Das Dämpfungsmaterial des Stöpselabschnitts 2 besteht vorzugsweise aus einem Elastomer bzw. Kunststoff dessen Molekülketten in den Abstrahlungsfrequenzbereichen schwingen und so die abgestrahlte elektromagnetische Energie größtenteils in Wärmeenergie umsetzen. Der Elastomer bzw. Kunststoff weist bei einer bevorzugten Ausführungsform zusätzlich beigemengte gyrotrope Werkstoffe wie Kohlenstoffpartikel, Ferrite oder Eisenstaubpartikel oder dergleichen auf, die eine zusätzliche Energieabsorbtion bewirken. Das Dämpfungsmaterial besteht alternativ aus einem rein gyrotropen Werkstoff.

Bei einer weiteren Ausführungsform der erfindungsgemäßen Dämpfungsvorrichtung 1 ist zusätzlich eine Metalllage vorgesehen, welche den nicht durch Dämpfung in Wärme umgewandelten Anteil den elektromagnetischen Anteil zusätzlich an der Ausbreitung hindert. Diese Metalllage verläuft vorzugsweise parallel zur Stirnfläche 2a des Stöpselabschnitts 2.

Diese Ausführungsform bietet den Vorteil, daß neben der Dämpfung der elektromagnetischen Strahlung aufgrund von Energieumwandlung zusätzlich eine Abschirmung der nicht umgewandelten elektromagnetischen Energie erfolgt. Hierdurch wird die elektromagnetische Verträglichkeit EMV der Datenverarbeitungsvorrichtung zusätzlich gesteigert.

Da der Stöpselabschnitt 2 die Aufnahmebuchse 4 nahezu vollständig ausfüllt ist der Anteil der durch Energieumwandlung beseitigten elektromagnetischen Strahlung sehr hoch. Nur ein sehr geringer Anteil der elektromagnetischen Strahlung entgeht der Energieumwandlung in Wärmeenergie und kann aus der Aufnahmebuchse 4 in die Umgebung austreten. Der Griffabschnitt 3 kann aus einem beliebigen Material hergestellt werden. Bei einer bevorzugten Ausführungsform besteht der Griffabschnitt 3 aus dem gleichen Material wie der Stöpselabschnitt, d. h. aus einem Elastomer bzw. Kunststoff. Hierdurch kann die Dämpfungsvorrichtung 1 besonders kostengünstig hergestellt werden.

Die Dämpfungsvorrichtung 1 gemäß der Erfindung wird mit dem Stöpselabschnitt 2 in die Aufnahmebuchse 4 eingesteckt. Aufgrund der elastischen Eigenschaften des Kunststoffs sitzt die Dämpfungsvorrichtung 1 dabei fest in der Aufnahmebuchse 4 ohne das zusätzliche Befestigungsmittel notwendig sind.

Bei einer weiteren Ausführungsform der erfindungsgemäßen Dämpfungsvorrichtung weist der Stöpselabschnitt 2 zusätzlich Vorsprünge auf, die als Schnappverschluss ausgebildet sind, so daß die Dämpfungsvorrichtung 1 in die Aufnahmebuchse 4 einrastet.

Die erfindungsgemäße Dämpfungsvorrichtung 1 gewährleistet eine sehr starke Absenkung der von der Steckereinrichtung 6 abgestrahlten elektromagnetischen Strahlung und somit eine sehr hohe elektromagnetische Verträglichkeit EMV der in dem Gehäuse 5 befindlichen Datenverarbeitungsvorrichtung. Durch einfaches Einstecken der Dämpfungsvorrichtung 1 wird diese Absenkung erreicht, ohne daß die Bedienperson eine zusätzliche Fixierung, beispielsweise mittels einer Schraube vornehmen muss. Dies gewährleistet eine besonders schnelle Handhabe der erfindungsgemäßen Dämpfungsvorrichtung 1. Die erfindungsgemäße Dämpfungsvorrichtung 1 eignet sich für beliebige Aufnahmebuchsen mit einem beliebigen Querschnitt und einer beliebigen Tiefe. Da aufgrund der erfindungsgemäßen Dämpfungsvorrichtung 1 an dem Gehäuse 5 keinerlei Klappeinrichtungen oder dergleichen zur elektromagnetischen Abschirmung notwendig sind, kann das Gehäuse 5 ebenfalls besonders kostengünstig hergestellt werden.

## Patentansprüche

1. Dämpfungsvorrichtung zur Dämpfung einer elektromagnetischen Strahlung, die von einer in einer Aufnahmebuchse (4) befindlichen elektrischen Steckereinrichtung (6) abgestrahlt wird, die zum elektrischen Anschluss eines Transceivers an eine Datenverarbeitungseinrichtung vorgesehen ist, mit:
einem Stöpselabschnitt (2) zum Einstecken der Dämpfungsvorrichtung(1) in die Aufnahmebuchse (4), und mit
einem Griffabschnitt (3) zur manuellen Betätigung der Dämpfungsvorrichtung (1),
**dadurch gekennzeichnet, dass**
der Stöpselabschnitt (2) aus einem Dämpfungsmaterial besteht, das im eingesteckten Zustand der Dämpfungsvorrichtung die von der Steckereinrichtung (6) abgestrahlte elektromagnetische Strahlung absorbiert und somit größtenteils in Wärmenergie umwandelt.

2. Dämpfungsvorrichtung nach Anspruch 1, **dadurch gekennzeichnet, dass** das Dämpfungsmaterial so beschaffen ist, dass es in den vorgegebenen Abstrahlungsfrequenzbereichen der Steckereinrichtung (6) einen hohen Anteil der abgestrahlten Energie absorbiert.

3. Vorrichtung nach einem der vorangehenden Ansprüche, **dadurch gekennzeichnet, dass** das Dämpfungsmaterial aus einem Elastomer besteht, das in den vorgegebenen Abstrahlungsfrequenzbereichen der Steckereinrichtung (6) einen hohen Anteil der abgestrahlten Energie absorbiert.

4. Vorrichtung nach Anspruch 3, **dadurch gekennzeichnet, dass** in dem Elastomer zusätzlich gyrotrope Werkstoffe, insbesondere Kohlenstoffpartikel, Ferrite und Eisenstaubpartikel zur zusätzlich Energieabsorption vorgesehen sind.

5. Vorrichtung nach einem der vorangehenden Ansprüche, **dadurch gekennzeichnet, dass** das Dämpfungsmaterial ein rein gyrotroper Werkstoff ist.

6. Vorrichtung nach einem der vorangehenden Ansprüche, **dadurch gekennzeichnet, dass** mindestens eine Metalllage zur Abschirmung der elektromagnetischen Strahlung vorgesehen ist.

7. Vorrichtung nach Anspruch 6, **dadurch gekennzeichnet, dass** die Metalllagen im wesentlichen parallel zu der Stirnfläche (2a) des Stöpselabschnitts (2) verlaufen.

8. Vorrichtung nach einem der vorangehenden Ansprüche, **dadurch gekennzeichnet, dass** der Querschnitt des Griffabschnitts (3) sich hin zu dem Stöpselabschnitt (2) ausweitet und einen mechanischen Anschlag (3b) gegen das Gehäuse (5) bildet.

9. Vorrichtung nach einem der vorangehenden Ansprüche, **dadurch gekennzeichnet, dass** der Griffabschnitt (3) aus dem Dämpfungsmaterial besteht.

10. Vorrichtung nach einem der vorangehenden Ansprüche 5 bis 9, **dadurch gekennzeichnet, dass** der Griffabschnitt (3) und der Stöpselabschnitt (2) aus einem Metall besteht.

11. Vorrichtung nach einem der vorangehenden Ansprüche, **dadurch gekennzeichnet, dass** der Stöpselabschnitt (2) derart dimensioniert ist, dass er im eingesteckten Zustand die Aufnahmebuchse (4) völlig ausfüllt.

12. Vorrichtung nach einem der vorangehenden Ansprüche, **dadurch gekennzeichnet, dass** der Stöpselabschnitt (2) einen Vorsprung zum Einrasten der Dämpfungsvorrichtung (1) in die Aufnahmebuchse (4) besitzt.

13. Anordnung mit
- einer Datenverarbeitungseinrichtung, die eine Aufnahmebuchse (4) zur Aufnahme eines Transceivers aufweist;
- einer elektrischen Steckereinrichtung (6), die in der Aufnahmebuchse (4) angeordnet ist und die zum elektrischen Anschluss des Transceivers an die Datenverarbeitungseinrichtung dient; und
- einer in der Aufnahmebuchse (4) anzuordnenden Dämpfungsvorrichtung gemäß einem der vorhergehenden Ansprüche zur Dämpfung einer elektromagnetischen Strahlung, die von der elektrischen Steckereinrichtung (6) abgestrahlt wird.

14. Anordnung nach Anspruch 13, **dadurch gekennzeichnet, dass** der Frequenzbereich, in dem die elektromagnetische Strahlung abgestrahlt wird, von der Datenübertragungsgeschwindigkeit der Datenverarbeitungseinrichtung und der Geometrie der Aufnahmebuchse (4) abhängt.

15. Anordnung nach einem der Ansprüche 13 oder 14, **dadurch gekennzeichnet, dass** die Aufnahmebuchse (4) Öffnungen (4a-4f) zum Abführen der von der Dämpfungsvorrichtung erzeugten Wärmeenergie aufweist.

## Claims

1. Attenuating device for attenuating electromagnetic radiation which is radiated by an electrical plug-in device (6) located in a receiving socket (4), which is provided for electrically connecting a transceiver to a data processing device, comprising:
a stopper section (2) for plugging the attenuating device (1) into the receiving socket (4), and comprising
a handle section (3) for manually operating the attenuating device (1),
**characterized in that** the stopper section (2) consists of an attenuating material which absorbs, in the plugged-in state of the attenuating device, the electromagnetic radiation radiated by the plug-in device (6), and therefore largely converts it into heat energy.

2. Attenuating device according to Claim 1, **characterized in that** the attenuating material is provided such that it absorbs a high proportion of the radiated energy in the predetermined radiation frequency ranges of the plug-in device (6).

3. Device according to one of the preceding claims, **characterized in that** the attenuating material consists of an elastomer which absorbs a high proportion of the radiated energies in the predetermined radiation frequency ranges of the plug-in device (6).

4. Device according to Claim 3, **characterized in that** gyrotropic materials, especially carbon particles, ferrites and iron dust particles are additionally provided in the elastomer for additional energy absorption.

5. Device according to one of the preceding claims, **characterized in that** the attenuating material is a purely gyrotropic material.

6. Device according to one of the preceding claims, **characterized in that** at least one metal layer is provided for screening the electromagnetic radiation.

7. Device according to Claim 6, **characterized in that** the metal layers extend essentially in parallel to the end face (2a) of the stopper section (2).

8. Device according to one of the preceding claims, **characterized in that** the cross section of the handle section (3) widens towards the stopper section (2) and forms a mechanical stop (3b) against the housing (5).

9. Device according to one of the preceding claims, **characterized in that** the handle section (3) consists of the attenuating material.

10. Device according to one of the preceding Claims 5 to 9, **characterized in that** the handle section (3) and the stopper section (2) consists of a metal.

11. Device according to one of the preceding claims, **characterized in that** the stopper section (2) is dimensioned in such a manner that it completely fills the receiving socket (4) in the plugged-in state.

12. Device according to one of the preceding claims, **characterized in that** the stopper section (2) has a projection for locking the attenuating device (1) into the receiving socket (4).

13. Arrangement comprising
- a data processing device which has a receiving socket (4) for receiving a transceiver;
- an electrical plug-in device (6) which is arranged in the receiving socket (4) and serves to electrically connect the transceiver to the data processing device; and
- an attenuating device according to one of the preceding claims, which can be arranged in the receiving socket (4), for attenuating electromagnetic radiation which is radiated by the electrical plug-in device (6).

14. Arrangement according to Claim 13, **characterized in that** the frequency range in which the electromagnetic radiation is emitted depends on the data transmission rate of the data processing device and the geometry of the receiving socket (4).

15. Arrangement according to one of Claims 13 or 14, **characterized in that** the receiving socket (4) has openings (4a - 4f) for the removal of the heat energy produced by the attenuating device.

## Revendications

1. Dispositif d'affaiblissement pour l'affaiblissement d'un rayonnement électromagnétique, qui est émis par un dispositif connecteur électrique (6) se trouvant dans une douille de réception (4), lequel est prévu pour le raccordement électrique d'un récepteur-émetteur à un dispositif de traitement de données, comportant: une partie de fiche (2) pour l'enfichage du dispositif d'affaiblissement (1) dans la douille de réception (4), et une partie de manipulation (3) pour l'actionnement manuel du dispositif d'affaiblissement (1), **caractérisé en ce que** la partie de fiche (2) se compose d'une matière d'affaiblissement qui, lorsque le dispositif d'affaiblissement se trouve à l'état enfiché, absorbe le rayonnement électromagnétique émis par le dispositif connecteur (6) et en convertit ainsi la plus grande partie en énergie thermique.

2. Dispositif d'affaiblissement selon la revendication 1, **caractérisé en ce que** la matière d'affaiblissement est constituée de telle manière qu'elle absorbe une proportion élevée de l'énergie émise dans les plages de fréquence prédéterminées du rayonnement du dispositif connecteur (6).

3. Dispositif selon l'une quelconque des revendications précédentes, **caractérisé en ce que** la matière d'affaiblissement se compose d'un élastomère, qui absorbe une proportion élevée de l'énergie émise dans les plages de fréquence prédéterminées du rayonnement du dispositif connecteur (6).

4. Dispositif selon la revendication 3, **caractérisé en ce qu'**il est en plus prévu dans l'élastomère des matériaux gyrotropes, en particulier des particules de carbone, des ferrites et des particules de poussières de fer, pour une absorption d'énergie supplémentaire.

5. Dispositif selon l'une quelconque des revendications précédentes, **caractérisé en ce que** la matière d'affaiblissement est un matériau purement gyrotrope.

6. Dispositif selon l'une quelconque des revendications précédentes, **caractérisé en ce qu'**il est prévu au moins une couche de métal pour le blindage du rayonnement électromagnétique.

7. Dispositif selon la revendication 6, **caractérisé en ce que** les couches de métal sont essentiellement parallèles à la face frontale (2a) de la partie de fiche (2).

8. Dispositif selon l'une quelconque des revendications précédentes, **caractérisé en ce que** la section transversale de la partie de manipulation (3) s'élargit en direction de la partie de fiche (2) et forme une butée mécanique (3b) contre le boîtier (5).

9. Dispositif selon l'une quelconque des revendications précédentes, **caractérisé en ce que** la partie de manipulation (3) se compose de la matière d'affaiblissement.

10. Dispositif selon l'une quelconque des revendications précédentes 5 à 9, **caractérisé en ce que** la partie de manipulation (3) et la partie de fiche (2) sont constituées d'un métal.

11. Dispositif selon l'une quelconque des revendications précédentes, **caractérisé en ce que** la partie de fiche (2) est dimensionnée de telle manière qu'elle remplisse entièrement la douille de réception (4) à l'état enfiché.

12. Dispositif selon l'une quelconque des revendications précédentes, **caractérisé en ce que** la partie de fiche (2) comporte une saillie pour encliqueter le dispositif d'affaiblissement (1) dans la douille de réception (4).

13. Arrangement comportant
- un dispositif de traitement de données, qui comprend une douille de réception (4) destinée à recevoir un récepteur-émetteur;
- un dispositif connecteur électrique (6), qui est disposé dans la douille de réception (4) et qui sert au raccordement électrique du récepteur-émetteur au dispositif de traitement de données; et
- un dispositif d'affaiblissement selon l'une quelconque des revendications précédentes, à disposer dans la douille de réception (4), pour l'affaiblissement d'un rayonnement électromagnétique, qui est émis par le dispositif connecteur électrique (6).

14. Arrangement selon la revendication 13, **caractérisé en ce que** la plage de fréquence, dans laquelle le rayonnement électromagnétique est émis, dépend de la vitesse de transmission de données du dispositif de traitement de données et de la géométrie de la douille de réception (4).

15. Arrangement selon l'une quelconque des revendications 13 ou 14, **caractérisé en ce que** la douille de réception (4) présente des ouvertures (4a-4f) destinées à évacuer l'énergie thermique produite par le dispositif d'affaiblissement.
